# EUROPÄISCHE PATENTSCHRIFT

(11) **EP 1 079 557 B1**
(45) Veröffentlichungstag und Bekanntmachung des Hinweises auf die Patenterteilung: **11.10.2006**
(21) Anmeldenummer: 00115703.1
(22) Anmeldetag: 21.07.2000
(51) Int. Cl.: H04H 1/00

(54) **Verfahren für die Datenübertragung, zur Übertragung von Radiodatensignalen über amplitudenmodulierten Runkfunksendern**
Method for datatransmission, for transmitting Radio Data System (RDS) signals using amplitude modulation broadcast transmitters
Méthode pour la transmission de données, pour transmettre des signaux RDS utilisant des émetteurs de radiodiffusion à modulation d'amplitude

(30) Priorität: 24.08.1999 DE 19941161
(43) Veröffentlichungstag der Anmeldung: 28.02.2001
(73) Patentinhaber: Deutsche Telekom AG, 53113 Bonn (DE)
(72) Erfinder: Althoff, Jürgen, 48429 Rheine (DE); Leber, Jörg, 24943 Flensburg (DE)

(56) Entgegenhaltungen:
- DE-A1- 19 602 715
- US-A- 4 688 255
- US-A- 4 955 072

## Beschreibung

Die Erfindung bezieht sich auf ein Verfahren zur Übertragung von Daten unter Nutzung des RDS bei amplitudenmodulierten Rundfunksendern.

Nach dem Stand der Technik werden das RDS-Übertragungsverfahren und das RDS-Übertragungsprotokoll im UKW (klassisches RDS) als Zweiseitenbandmodulation eines Unterträgers innerhalb des Multiplexsignals und im LW-Bereich in Form der Phasenmodulation eines Träges genutzt. Dabei wird in beiden Fällen die Phaseninformation eines Trägers (im Falle des UKW des Stereopiloten) verwendet, um die Phasenreferenz für einen kohärenten Demodulator zu gewinnen.

DE-19602715 offenbart ein Verfahren zur Übertragung von RDS-Daten bei AM-Sendern.

Es sind diverse RDS-Modifikationen und verschiedene RDS-Technologien zur Realisierung von einzelnen RDS-Komponenten bekannt (siehe Hörfunk und Fernsehen, Paul Dambacher, R. v. Deckers Verlag sowie Radio, Fernsehen und Funkelektronik, Nounney, Volmer GmbH & Co.).

Dieser bekannte Stand der Technik löst nicht die Portation auf andere Übertragungs-plattformen.

Der Erfindung liegt die Aufgabe zugrunde, ein Datenübertragungssystem der eingangs genannten Art zu schaffen, das ein Seitenband eines AM-Senders nutzt, um ein Seitenband des RDS-Signals zu übertragen. Der dafür erforderliche Spektralbereich ist in der Regel vorhanden, da die entsprechenden Frequenzen in der Vergangenheit für 2-Seitenbandaussendung koordiniert wurden, sich Audio-Anbieter aber auf ESB umgestellt haben.

Damit läßt sich RDS bei analogen Rundfunksendern des LMK-Bereiches einsetzen.

Bei dem Ausführungsbeispiel nach Fig. 1 wird das Ausgangssignal eines mit Daten gespeisten standardmäßigen RDS-Koders über ein HP/TP Filter auf einen standardmäßigen ESB-Modulator gegeben.

Das Audio-Signal des Programmanbieters wird über einen zweiten zusätzlichen standardmäßigen ESB-Modulator gegeben, wobei das modulierte Ausgangssignal additiv mit dem Sendeband der Audiomodulation zusammengeführt wird. Mit dem Summensignal wird die Leistungsstufe/Senderendstufe eines standardmäßigen AM-Senders angesteuert.

### Mit der Erfindung werden folgende Vorteile erreicht:

Sendeseitig wird die Trägerleistung eingespart (ca. 50 % - 60 % des gesamten Energieverbrauchs des Senders bei ESB mit Träger), zusätzlich kann die Ausstrahlung innerhalb der koordinierten Bandbreite eines Audio-Senders mit Einseitenband-modulation im anderen Seitenband erfolgen, so daß
- die vorhandene Frequenzressource genutzt wird und
- keine eigene Senderinfrastruktur für die Anwendung des Verfahrens erforderlich wird.

Dabei hebt sich das dargelegte System insbesondere vom bekannten AMDS dadurch positiv ab, daß die Trägerleistung eingespart bleibt, die beim AMDS zwingend erforderlich ist, um die Information zu transportieren (AMDS siehe Technischer Bericht B 138/93 vom 23.11.1993, Institut für Rundfunktechnik (IRT) München).

Die Beschränkung auf Sender mit Einseitenbandmodulation ist dabei kein Nachteil, weil dies die überwiegende Modulationsart ist und neuere "Weltempfänger" (LMK-Radios) diese standardmäßig verarbeiten.

### Bezugszeichenliste

- AM: Amplitudenmodulation
- AMDS: AM Datensystem
- ESB: Einseitenband
- FM: Frequenzmodulation
- HP: Hochpaß
- LW: Langwelle
- LMK: Lang-,Mittel-,Kurzwelle
- RDS: Radio Data System
- TP: Tiefpaß
- UKW: Ultrakurzwelle

## Patentansprüche

1. Verfahren zur Übertragung von Daten, insbesondere bei amplitudenmodulierten Rundfunksendern, **dadurch gekennzeichnet, daß** die zu übertragenen Daten als Ausgangssignal eines RDS-Koders über einen HP/TP Filter geführt als Modulation eines ESB-Modulators verwendet und das resultierende Sendeband wahlweise als unteres oder oberes Seitenband eines Rundfunksenders mit Trägerunterdrückung abgestrahlt wird.

2. Verfahren nach Anspruch 1, **dadurch gekennzeichnet, daß** das nicht benutzte Seitenband dasjenige ist, das bestandsmäßig für die Audiomodulation des Senders verwendet wird.

3. Verfahren nach Anspruch 1, **dadurch gekennzeichnet, daß** ein Seitenband eines AM-Senders benutzt wird, der nicht weiter moduliert wird.

4. Verfahren nach Anspruch 1, **dadurch gekennzeichnet, daß** beide Seitenbänder eines nicht anderweitig genutzten Senders für die Datenübertragung benutzt werden.

5. Verfahren nach Anspruch 1, **dadurch gekennzeichnet, daß** anstelle eines Senders ein leitergebundenes Übertragungssystem genutzt wird.

## Claims

1. Method for transmitting data, in particular with amplitude-modulated broadcast transmitters, **characterized in that** the data for transmission, as an output signal of an RDS encoder, is fed through a high-pass/low-pass filter and used as the modulation for an SSB modulator, and the resulting transmit band is radiated as either the lower or upper sideband, as desired, of a suppressed-carrier broadcast transmitter.

2. Method according to claim 1, **characterized in that** the unused sideband is the sideband that normally is used for audio modulation of the transmitter.

3. Method according to claim 1, **characterized in that** a sideband of an AM transmitter is used that is not further modulated.

4. Method according to claim 1, **characterized in that** both sidebands of an otherwise unused transmitter are used for the data transmission.

5. Method according to claim 1, **characterized in that** a wired transmission system is used in place of a transmitter.

## Revendications

1. Procédé de transmission de données, notamment pour des émetteurs de radiodiffusion à modulation d'amplitude, **caractérisé en ce que** les données à transmettre sont utilisées comme signal de sortie d'un codeur RDS filtré par un filtre PH/PB comme modulation d'un modulateur BLU et la bande d'émission qui en résulte est émise sélectivement comme bande latérale supérieure ou inférieure d'un émetteur de radiodiffusion avec suppression de la porteuse.

2. Procédé selon la revendication 1, **caractérisé en ce que** la bande latérale non utilisée est celle utilisée intrinsèquement pour la modulation audio de l'émetteur.

3. Procédé selon la revendication 1, **caractérisé en ce qu'**on utilise une bande latérale d'un émetteur AM qui n'est pas modulé davantage.

4. Procédé selon la revendication 1, **caractérisé en ce que** les deux bandes latérales d'un émetteur non utilisé par ailleurs sont utilisées pour la transmission de données.

5. Procédé selon la revendication 1, **caractérisé en ce qu'**on utilise un système de transmission par fil à la place d'un émetteur.
